# EUROPÄISCHE PATENTSCHRIFT

(11) **EP 2 346 462 B1**
(45) Veröffentlichungstag und Bekanntmachung des Hinweises auf die Patenterteilung: **05.09.2012**
(21) Anmeldenummer: 09744136.4
(22) Anmeldetag: 28.10.2009
(51) Int. Cl.: A61G 7/015, A61G 7/053, A61G 7/16

(54) **BETT, INSBESONDERE KRANKEN- ODER PFLEGEBETT**
BED, PARTICULARLY HOSPITAL OR NURSING BED
LIT, NOTAMMENT LIT DE MALADE OU LIT DE SOINS

(30) Priorität: 03.11.2008 EP 08168176
(43) Veröffentlichungstag der Anmeldung: 27.07.2011
(73) Patentinhaber: Völker AG, 58454 Witten (DE)
(72) Erfinder: DORENBECK, Günther, 42697 Solingen (DE); POYET, Pascal, Charles, Antoine, Mont Choisy Mauitius (MU)
(74) Vertreter: von Kreisler Selting Werner
(86) Internationale Anmeldenummer: PCT/EP2009/064228
(87) Internationale Veröffentlichungsnummer: WO 2010/060717

(56) Entgegenhaltungen:
- EP-A- 0 178 951
- WO-A-2005/027813
- JP-U- 3 063 329
- US-A1- 2004 226 093

## Beschreibung

Die Erfindung betrifft ein Bett, bei dem es sich insbesondere um ein Krankenoder ein Pflegebett handelt.

Für insbesondere ältere und pflegebedürftige sowie kranken Personen existieren Pflege- und Krankenhausbetten, die über höhenverstellbare Untergestelle und verstellbare Matratzenauflagen verfügen. Diese Betten gewähren den Personen bzw. Patienten sowie dem Krankenhaus- bzw. Pflegepersonal ein Höchstmaß an Komfort.

Je nach dem Grad der Immobilität der ein derartiges Bett nutzenden Person kann es dennoch mühselig sein, ohne Hilfe aus dem Bett aufzustehen. Denn die Person muss sich zunächst in eine Position bewegen, in der sie mit den Oberschenkeln auf dem seitlichen Bettrand sitzt, um dann aufstehen zu können.

Zur Erleichterung des Aufstehens aus einem Bett ist es aus JP-A-2000042053 und US-A-2004/0226093 bekannt, das Rückenteil und das Sitzflächenteil der Matratzenauflagevorrichtung relativ zum Unterschenkelteil der Matratzenauflagevorrichtung seitlich zu verschieben, und zwar über wahlweise eines der beiden Seitenteile des Bettrahmens hinaus. Im seitlich herausbewegten Zustand von Rückenteil und Sitzflächenteil der Matratzenauflagevorrichtung bedarf es einer Abstützung des Sitzflächenteils bzw. einer seitlichen Abstützung des Untergestells oder Bettrahmens, um die Gefahr des seitlichen Kippens des Betts zu verhindern.

Aus WO-A-2008/087288, WO-A-2008/090278 und WO-A-2008/087289 ist es ferner bekannt, das Unterschenkelteil der Matratzenauflagevorrichtung eines Betts gegenüber den Rücken- und Sitzflächenteilen der Matratzenauflagevorrichtung seitlich über den Bettrahmen hinaus zu verschieben. Ferner ist es aus den zuvor genannten Schriften sowie aus DE-A-288 612 und US-A-4 805 249 bekannt, das Unterschenkelteil der Matratzenauflagevorrichtung eines Betts um eine vertikale Achse gegenüber dem verbleibenden Teil des Betts seitlich zu verschwenken bzw. das Unterschenkelteil zweiteilig auszuführen, wobei beide Teile beidseitig der Mittellängsachse des Betts angeordnet sind und jeweils gelenkig mit dem übrigen Teil (kopfteilseitigen Bereich) des Betts verbunden sind.

Ferner ist es aus beispielsweise EP-B-0 744 934 bekannt, das Unterschenkelteil der Matratzenauflage eines Krankenhaus- bzw. Pflegebetts nach unten zu verschwenken, um, wie bei den zuvor genannten und beschriebenen bekannten Betten, über das Fußende aus dem Bett aufstehen zu können.

Moderne Kranken- oder Pflegebetten verfügen über ein insbesondere höhenverstellbares Untergestell, an dem der Bettrahmen abgestützt ist und das im Regelfall vier Standbeine aufweist, welche auf dem Untergrund ruhen. Die kopfteilseitigen Standbeine bilden dabei das kopfteilseitige Ende des Untergestells, während die fußteilseitigen Standbeine das fußteilseitige Ende des Untergestells definieren. Diese in Längserstreckung des Betts liegenden Enden des Untergestells dürfen aus Sicherheitsgründen einen bestimmen maximalen Abstand zum Kopfteil bzw. Fußteil des Bettrahmens nicht überschreiten; denn andernfalls würde die Gefahr bestehen, dass das Bett bei vertikalen Belastungen auf den Kopf- bzw. Fußteil kippen kann. Das Unterschenkelteil der Matratzenauflagevorrichtung derartiger Betten weist im Regelfall eine derart große Erstreckung zwischen dem Fußteil des Bettrahmens und dem Sitzflächenteil der Matratzenauflagevorrichtung auf, dass die Verbindungsebene zwischen Unterschenkelteil und Sitzflächenteil über dem Untergestell zwischen dessen beiden Enden angeordnet ist. Unterschenkelteile mit einer solchen Erstreckung in Längsrichtung des Betts sind komfortabel, um nämlich bei erwachsenen Personen unabhängig von der Größe der Person die gesamten Unterschenkel ab dem Kniegelenk durch das Unterschenkelteil stützen zu können.

Wenn man nun bei dem zuvor beschriebenen bekannten Kranken- oder Pflegebett das Unterschenkelteil seitlich verschieben oder auf andere Art und Weise gegenüber dem übrigen Teil des Betts verschwenken, abnehmen o.dgl. würde, um der im Bett zu liegenden Person das Aufrichten aus dem Bett über das Fußende zu erleichtern, wären fußteilseitige Bereiche des Untergestells immer noch im Wege.

Schließlich ist es aus JP 03 063329 U, EP-A-0 178 951 und WO-A-2005/027813 bekannt, bei einem Bett, das ein Fußteil aufweist, welches nicht nach oben über die Liegefläche aufragt, die Matratzenauflagevorrichtung gegenüber dem Bettgestellt über das Fußende zu verschieben, bis der Unterschenkelteil der Matratzenauflagevorrichtung über das Fußende ragt und nach unten weist. In dieser Position kann das Rückenteil hochgestellt sowie das Sitzteil nach vorne geneigt werden, womit sch die Situation wie bei einem Sessel mit Aufstehhilfe ergibt.

Aufgabe der Erfindung ist es daher, ein Bett, insbesondere Kranken- oder Pflegebett zu schaffen, das sich auf einfache Art und Weise in eine Position verfahren lässt, in der das Aufrichten aus dem Bett und das Absetzen in das Bett über dessen Fußende bequem möglich ist.

Zur Lösung dieser Aufgabe wird mit der Erfindung ein Bett vorgeschlagen, bei dem es sich insbesondere um ein Kranken- oder Pflegebett handelt und das versehen ist mit den Merkmalen des Anspruchs 1. Spezielle Ausgestaltungen der Erfindung sind Gegenstand der jeweiligen Unteransprüche_{.}

Sinngemäß ist also nach der Erfindung vorgesehen, dass der Bettrahmen gegenüber dem insbesondere höhenverstellbaren Untergestell in Längserstreckung des Betts verschiebbar gelagert ist. Dann nämlich ist es möglich, zur Nutzung des Betts als Sitzmöbel (d.h. als Ausstiegshilfe über das Fußende) Bettrahmen und Untergestell zunächst relativ zueinander zu verschieben, bis sich die Unterteilungsebenen von Bettrahmen und Matratzenauflagevorrichtung außerhalb des vom Untergestell eingenommenen Bereichs befinden. Diese Relativverschiebbarkeit von Bettrahmen und Untergestell erfolgt vorteilhafterweise motorisch.

Ausgangspunkt der Erfindung ist ein Bett mit einem Bettrahmen, der zwei Seitenteile an den Lateralseiten, ein Kopfende ggf. mit einem Kopfteil und ein Fußende ggf. mit einem Fußteil aufweist. Am Bettrahmen abgestützt ist eine Matratzenauflagevorrichtung, die drei- oder vierteilig ausgebildet und verstellbar ist. Die Matratzenauflagevorrichtung weist mindestens ein verstellbares Rückenteil sowie ein verstellbares Unterschenkelteil und zwischen beiden ein feststehendes oder bewegbares bzw. teilweise bewegbares Sitzflächenteil auf. Das Sitzflächenteil kann gemäß einer vorteilhaften Weiterbildung der Erfindung zwei Teile, nämlich ein Oberschenkelteil und ein Sitz- bzw. Gesäßteil aufweisen. Das Oberschenkelteil ist zweckmäßigerweise verstellbar und gelenkig mit dem Unterschenkelteil verbunden.

Der Bettrahmen wird von einem Untergestell gestützt, das in Längserstreckung des Betts durch ein fußendeseitiges und ein kopfendeseitiges Ende begrenzt ist. Im allgemeinen ruht das Untergestell über kopf- und fußendeseitige Abstützeinrichtungen auf dem Untergrund. Das Untergestell kann verfahrbar, d.h. mit Rollen ausgestattet sein, was aber nicht zwingend erforderlich ist. Ferner kann das Untergestell zweckmäßigerweise höhenverstellbar sein.

Bei einem normalen Kranken- bzw. Pflegebett sind weder Bettrahmen noch Matratzenauflagevorrichtung derart unterteilt, dass man einen Teil des Bettrahmens von dem verbleibenden Bettrahmenteil bzw. ein Teil der Matratzenauflagevorrichtung von dem verbleibenden Teil der Matratzenauflagevorrichtung wegbewegen kann. Dies ist aber nun erfindungsgemäß möglich, indem sowohl die Matratzenauflagevorrichtung als auch der Bettrahmen längs jeweils einer Unterteilungsebenen jeweils in einen fußendeseitigen Teil und in einen kopfendeseitigen Teil unterteilt sind. Die beiden Unterteilungsebenen, zu deren beiden Seiten die kopf- und fußendeseitigen Teile (nachfolgend auch mit kopf- bzw. fußteilseitigem Teil bezeichnet) angeordnet sind, können zusammenfallen oder verlaufen mit geringem Abstand zueinander parallel.

Ferner ist erfindungsgemäß die bereits oben angesprochenen Relativverschiebungsmöglichkeit zwischen Bettrahmen und Untergestell vorgesehen. Wenn das Kranken- bzw. Pflegebett als normales Bett genutzt wird, befinden sich Bettrahmen und Untergestell in einer ersten Relativverschiebungsposition. In dieser ersten Relativverschiebungsposition befindet sich die Unterteilungsebene der Matratzenauflagevorrichtung (und im Regelfall auch die Unterteilungsebene des Bettrahmens) in dem Bereich zwischen den fuß-und kopfteilseitigen Enden des Untergestells. Um nun bei wegbewegten fußteilseitigen Teilen von Bettrahmen und Matratzenauflagevorrichtung bequem aus dem Bett aussteigen oder sich bequem in das Bett setzen zu können, ist erfindungsgemäß vorgesehen, Bettrahmen und Untergestell relativ zueinander in die zweite Relativverschiebungsposition zu bewegen, in der die Unterteilungsebene der Matratzenauflagevorrichtung (und gegebenenfalls auch die Unterteilungsebene des Bettrahmens) sich außerhalb des vom Untergestell eingenommenen Bereichs befindet. In dieser Relativverschiebungsposition befindet sich das dem Unterschenkelteil zugewandte Ende des Sitzflächenteils der Matratzenauflagevorrichtung auf Höhe, vor oder hinter dem fußteilseitigen Ende des Untergestells. In jedem Fall ist die Position des Sitzflächenteils dergestalt, dass sich nunmehr zum Aufstehen aus dem Bett keine Bereiche des fußteilseitigen Endes des Untergestells mehr in dem Raum unterhalb des dem Unterschenkelteil zugewandten vorderen Randes des Sitzflächenteils befinden.

Mit anderen Worten fluchtet also in der zweiten Relativverschiebungsposition die Unterteilungsebene der Matratzenauflagevorrichtung im wesentlichen mit dem fußteilseitigen Ende des Untergestells. Dabei bedeutet "im wesentlichen fluchten", dass sich die Unterteilungsebene direkt oberhalb des fußteilseitigen Endes des Untergestells oder aber geringfügig vor diesem bzw. geringfügig hinter diesem befindet. Bei Anordnung vor dem fußteilseitigen Ende des Untergestells befindet sich die Unterteilungsebene der Matratzenauflagevorrichtung zwischen dem fußteilseitigen Ende des Untergestells und dem Fußteil des Bettrahmens, während sich die Unterteilungsebene der Matratzenauflagevorrichtung in der Position hinter dem fußteilseitigen Ende des Untergestells zwischen diesem fußteilseitigen Ende und dem kopfteilseitigen Ende des Untergestells befindet.

Wie bereits oben dargelegt, ist erfindungsgemäβ die Möglichkeit gegeben, die fußteilseitigen Teile von Matratzenauflagevorrichtung und Bettrahmen gemeinsam derart relativ zum übrigen Bett seitlich zu verschieben, dass der Ausstieg aus dem Bett über das (nun nicht mehr im Wege stehende) Fußende des Betts möglich ist. Zum Aufrichten aus dem Bett können das Rückenteil und das Sitzflächenteil in eine stuhl- bzw. sesselähnliche Position gebracht werden, wobei das Sitzflächenteil zur weiteren Vereinfachung des Aufrichtens leicht nach oben gekippt werden kann, um die Unterschenkel im Bereich der Kniekehlen zu unterstützen. Darüber hinaus kann als weitere Aufstehhilfe der sich so bildende Stuhl bzw. Sessel durch Kippen des Bettrahmens nach vorne geneigt werden. Derartige Aufstehhilfen sind grundsätzlich von Stühlen bzw. Sesseln her bekannt. Neu ist allerdings die Integration dieser Aufstehhilfen in einem herkömmlichen Bett. Die fußteilseitigen Teile von Matratzenauflagevorrichtung und Bettrahmen lassen sich seitlich über die Lateralseiten des Bettrahmens hinaus verschieben, und zwar falls gewünscht, in einem solchem Ausmaβ. dass sie keine Verbindung mehr zu den verbleibenden Teilen von Matratzenauflagevorrichtung und Bettrahmen haben. In diesem Fall sollten die fußteilseitigen Teile von Matratzenauflagevorrichtung und Bettrahmen auch auf einem eigenen fußteilseitigen Teil des Untergestells gelagert sein, das sich dann auch vollständig vom verbleibenden Teil des Untergestells wegbewegen lässt.

Zweckmäßig ist es, wenn der fußteilseitige Teil des Bettrahmens über eine eigene Abstützung zum Untergrund, auf dem das gesamte Bett ruht, verfügt. Bei einer derartigen Abstützung kann es sich um Standbeine mit Laufrollen bzw. -kugeln handeln, die eine Bewegung der fußteilseitigen Teile von Matratzenauflagevorrichtung und Bettrahmen über dem Untergrund vereinfachen. Die Abstützung des fußteilseitigen Teils des Bettrahmens wirkt bei einem höhenverstellbaren Untergestell insbesondere dann, wenn sich das Untergestell in seiner Minimalhöhe befindet. Die Abstützung des fußteilseitigen Teils des Bettrahmens gegenüber dem Untergrund ist insbesondere bei Einnahme der zweiten Relativverschiebungsposition von Bettrahmen und Untergestell zweckmäßig. Wenn das Bett bzw. wenn der Bettrahmen und das Untergestell eine andere Relativverschiebungsposition einnehmen, so können die Abstützelemente bzw. die Abstützung auch aufgehoben werden, was beispielsweise durch Hochklappen oder Entfernen der Abstützung erfolgen kann.

Aus Sicherheitsgründen ist es zweckmäßig, wenn sich das erfindungsgemäße Bett bei Ausstattung mit einem höhenverstellbaren Untergestell nur dann anheben lässt, wenn Bettrahmen und Untergestell die erste Relativverschiebungsposition einnehmen. Dann nämlich ist der Bettrahmen mit maximaler Standfestigkeit auf dem Untergrund abgestützt. Mit anderen Worten wird die Höhenverstellbarkeit des Untergestells nur in der ersten Relativverschiebungsposition von Bettrahmen und Untergestell freigegeben. Anders ausgedrückt lässt sich dann auch die Längsverschiebbarkeit von Bettrahmen und Untergestell lediglich bei sich im wesentlichen in Minimalhöhe befindendem Untergestell realisieren. Diese Aussage soll auch den Fall umfassen, dass das Untergestell in der zweiten Relativverschiebungsposition des Betts (und damit bei möglicherweise wegbewegten fußteilseitigen Teilen von Matratzenauflagevorrichtung und Bettrahmen) geringfügig angehoben werden kann, und zwar so, dass sich das Sitzflächenteil auf einer von Stühlen und Sesseln her bekannten "bequemen" Höhe zum Aufrichten aus dem Bett und Absetzen auf das Bett befindet.

Durch die Teilung des Bettrahmens sind dessen Seitenteile jeweils zweiteilig ausgebildet und in einen fußteilseitigen sowie einen kopfteilseitigen Abschnitt unterteilt. Zur Versteifung dieser Seitenteile des Bettrahmens in jeder anderen als der zweiten Relativverschiebungsposition des Betts dient zweckmäßigerweise ein Versteifungselement, das sich beidseitig der Unterteilungsebene des Bettrahmens erstreckt und in die beiden Abschnitte des betreffenden Seitenteils eingetaucht ist, wenn Bettrahmen und Untergestell eine andere als die zweite Relativverschiebungsposition einnehmen. Die Versteifungselemente können manuell betätigbar und damit manuell bewegbar sein. Alternativ können die Versteifungselemente auch automatisch außer Eingriff mit den beiden fußteilseitigen Abschnitten der Seitenteile des Bettrahmens kommen, wenn Bettrahmen und Untergestell ihre zweite Relativverschiebungsposition einnehmen. Hierzu sind die Versteifungselemente relativ zum Untergestell (oder zum Bettrahmen) feststehend angeordnet, was davon abhängt, ob nun sich das Untergestell relativ zum Bettrahmen oder der Bettrahmen relativ zum Untergestell aktiv verschieben lässt.

Zweckmäßigerweise sind die Versteifungselemente jeweils als Bolzen ausgebildet, wobei an beiden Abschnitten jedes Seitenteils des kopfteilseitigen Bettrahmenteils jeweils ein Führungskanal zur Führung des betreffenden Bolzens an dem fußteilseitigen Abschnitt des Seitenteils ein Aufnahmekanal zur Aufnahme des Bolzens angeordnet ist und wobei die Bolzen während der Relativverschiebung von Bettrahmen und Untergestell in den Führungs- und Aufnahmekanälen angeordnet sind und sich in der zweiten Relativverschiebungsposition außerhalb der Aufnahmekanäle befinden.

Damit der fußteilseitige Bettrahmensteil gegenüber seinem kopfteilseitigen Abschnitt nicht unbeabsichtigt bewegt werden kann, wenn sich Bettrahmen und Untergestell in ihrer zweiten Relativverschiebungsposition befinden, ist es zweckmäßig, ein Verriegelungselement vorzusehen, das insbesondere manuell zu betätigen und zu Entriegeln ist, um das fußteilseitige Bettrahmenteil bewegen zu können.

Die Verbindung zwischen den jeweils kopf- und fußteilseitigen Teilen von Bettrahmen und Matratzenauflagevorrichtung erfolgt zweckmäßigerweise durch Gelenke, deren Gelenkachsen im wesentlichen parallel zu den Unterteilungsebenen und quer zur Längsverschiebungsrichtung von Bettrahmen und Untergestell verlaufen. Hier bieten sich als Gelenke C-förmige Profilteile mit von diesen umgriffenen zylindrischen Profilteilen an. Ein derartiges Gelenk beschränkt auf vorteilhafte Weise konstruktionsbedingt den Schwenkwinkel, der durch die Öffnung des C-förmigen Profilteils und die Dicke eines mit dem zylindrischen Profilteil verbundenen Verbindungselement bestimmt ist. Über die C-förmigen und zylindrischen Profilteile sind die kopf- und fußteilseitigen Teile von Bettrahmen und Matratzenauflagevorrichtung jeweils auch verschiebbar aneinander geführt.

Die Achse des Gelenks zwischen den beiden Teilen des Bettrahmens verläuft zweckmäßigerweise oberhalb von dessen Seitenteilen.

Wie bereits oben kurz angesprochen, ist das Unterschenkelteil der Matratzenauflagevorrichtung gelenkig mit dem Sitzflächenteil verbunden. Wenn das Sitzflächenteil selbst zweiteilig ausgebildet ist und ein Oberschenkelteil sowie ein Sitz- bzw. Gesäßteil aufweist, so erfolgt die gelenkige Verbindung zwischen dem Unterschenkelteil und dem Oberschenkelteil. Das Unterschenkelteil liegt auf dem fußteilseitigen Teil des Bettrahmens auf und wird beim Bewegen des fußteilseitigen Teils des Bettrahmens von diesem mitgenommen. Das Unterschenkelteil lässt sich unter Mitnahme des Oberschenkelteils bzw. des Sitzflächenteils hochstellen und in einer hochgestellten Position über sogenannte Stützsteller abstützen. Die Stützsteller sind zweckmäßigerweise als Stützstellschere ausgebildet, die zwei quer zur den Seitenteilen des Bettrahmens verlaufende, sich kreuzende Streben aufweist, welche an ihren Enden verschiebbar und drehbar mit den fußteilseitigen Teilen von Matratzenauflagevorrichtung und Bettrahmen verbunden und wahlweise in einer von mehreren sich kreuzenden Schrägstellungen feststellbar sind. Die quer eingebaute Stützstellerschere verleiht den fußteilseitigen Teilen von Bettrahmen und Matratzenauflagevorrichtung eine schubsteife und scherkraftfeste Verbindung.

Wie ebenfalls bereits oben angesprochen, kann zur Überführung des Betts von der ersten Relativverschiebungsposition in die zweite Relativverschiebungsposition entweder der Bettrahmen verschiebbar am Untergestell gelagert oder aber das Untergestell verschiebbar am Bettrahmen gelagert sein. Im zweitgenannten Fall ist das Untergestell zweckmäßigerweise längenveränderbar ausgeführt, also ist bezogen auf eine zum Untergrund parallele (Horizontal-)Ebene teleskopierbar. Das kopfteilseitige Ende des Untergestells ist dabei zweckmäßigerweise gegen Verschiebungen relativ zum Bettrahmen mit diesem verbunden, wohingegen sein fußteilseitiges Ende längsverschiebbar mit dem Bettrahmen gekoppelt ist. Ausgehend von der ersten Relativverschiebungsposition wird also dann das Untergestell zusammengezogen bzw. zusammengefahren, so dass schließlich in der zweiten Relativverschiebungsposition das fußteilseitige Ende des Untergestells im wesentlichen mit der Unterteilungsebene der Matratzenauflagevorrichtung fluchtet (in dem erklärten bzw. oben erwähnten Sinne).

Die zuvor beschrieben erfindungsgemäβe seitliche Verschiebbarkeit des fußteilseitigen Abschnitts (nachfolgend Fußende genannt) des Betts ist insoweit nicht ohne Weiteres realisierbar, als sowohl der Bettrahmen als auch die Matratzenauflagevorrichtung entsprechend geteilt sein müssen. Bezüglich der Matratzenauflagevorrichtung bietet sich dabei deren Relativverschiebbarkeit zwischen dem Unterschenkelteil und dem Oberschenkelteil bzw. allgemein Sitzflächenteil an. Diese beiden Teile sind im Regelfall gelenkig miteinander verbunden, wobei das Oberschenkelteil insbesondere motorisch verschwenkbar ist, mit der Folge, dass das mit ihm gelenkig verbundene Unterschenkelteil "mitgeschleppt" wird.

Das Unterschenkelteil wird also bei Verschwenkung des Oberschenkelteils im Bereich des Gelenks zum Unterschenkelteil angehoben.

Man könnte nun diese gelenkige Verbindung gezielt ausklingen bzw. auf andere Art und Weise aufheben, um das Fußende des Betts gegenüber dem übrigen Teil des Betts seitlich zu verschieben. Dies bringt aber die Schwierigkeit mit sich, dass dann beim anschließenden Zurückverschieben des Fußendes die gelenkige Verbindung wieder hergestellt werden muss, was den Bedienkomfort wesentlich nachteilig beeinflusst.

Daher ist bezüglich der seitlichen Relativverschiebbarkeit des Fußendes des Betts vorgesehen, dass das Unterschenkelteil am Sitzflächenteil der Matratzenauflagevorrichtung seitlich verschiebbar geführt ist, was durch das Zusammenspiel eines ersten Führungsprofilelements am entweder dem Sitzflächenteil oder dem Unterschenkelteil und einem ersten Lagerelement sowie erstem Verbindungselement am Unterschenkelteil bzw. Sitzflächenteil realisiert wird, wobei das erste Lagerelement längsverschiebbar im ersten Führungsprofilelement untergebracht ist und über das sich durch eine seitliche Öffnung im ersten Führungsprofilelement hindurch erstreckende erste Verbindungselement mit dem Unterschenkelteil bzw. Sitzflächenteil der Matratzenauflagevorrichtung verbunden ist. Dabei ist die besagte Öffnung derart bemessen, dass ihre in Umfangsrichtung um die Gelenkachse liegenden Ränder die Verschwenkbarkeit von Oberschenkel- und Unterschenkelteil in dem gewünschten Verschwenkungsmaße nicht beeinträchtigt.

Mit anderen Worten sind also das Oberschenkelteil und das Sitzflächenteil (bzw. das Oberschenkelteil und das Sitzteil eines zweiteiligen Sitzflächenteils) durch ein Scharnier miteinander verbunden, das neben der Verschwenkbarkeit auch eine seitliche Verschiebbarkeit der beiden Teile der Matratzenauflagevorrichtung zulässt.

Auch die beiden kopf- und fußteilseitigen Teile des Bettrahmens (Fußende und übriger Teil des Bettrahmens(nachfolgend auch vereinfacht Kopfende genannt) sind verschiebbar aneinander geführt. Hierbei weist entweder das Fußende oder der verbleibende Teil des Bettrahmens ein zweites Führungsprofil auf, in dem ein zweites Lagerelement untergebracht ist, das sich durch eine seitliche Öffnung im zweiten Führungsprofilelement hindurch mit den betreffenden anderen Teilen des Bettrahmens verbinden lässt. Hierzu dient ein zweites Verbindungselement. Die Längsverschiebbarkeit dieser Verbindung der beiden Teile des Bettrahmens ist also ähnlich gelöst wie oben im Zusammenhang mit der Verbindung von Oberschenkel- und Unterschenkelteil der Matratzenauflagevorrichtung beschrieben. Allerdings ist für die Verbindung der beiden Bettrahmenteile nicht notwendigerweise auch deren Verschwenkbarkeit gefordert. Man kann aber auch dort eine entsprechende Verschwenkbarkeit, wie sie oben im Zusammenhang mit der Verbindung von Oberschenkelteil und Unterschenkelteil der Matratzenauflagevorrichtung beschrieben ist, vorsehen.

Die Verschwenkbarkeit der lateral verschiebbaren Gelenkverbindung von Oberschenkelteil und Sitzflächenteil wird zweckmäßigerweise dadurch realisiert, dass das erste Führungsprofilelement ein C-förmiges Profil aufweist, welches das erste Lagerelement, das als zylindrischer Körper ausgebildet ist, umgreift. Durch die Öffnung des C-Profils lässt sich dann das Verbindungselement zwischen dem ersten Lagerelement und dem entsprechenden anderen Teil der Matratzenauflagevorrichtung hindurchführen. Hierbei ist die Öffnung über die gesamte Länge des ersten Führungsprofilelements verlaufend ausgebildet, wie dies bei C-förmigen Profilen oder bei anderen Profilen, die einen Schlitz oder dergleichen Öffnung aufweisen, der Fall ist.

Es ist aber auch ebenso möglich, die für die gelenkige und seitlich verschiebbare Verbindung von Oberschenkel- und Sitzflächenteil erforderliche Öffnung im ersten Führungsprofilelement vor dessen Stirnseiten enden zu lassen. Diese Enden der Öffnung dienen dann als Anschläge zur Begrenzung der seitlichen Verschiebbarkeit beider Teile.

Der Vorteil der erfindungsgemäßen Konstruktion, bei der allgemein vorgesehen ist, dass das Fußende des Bettrahmens zumindest teilweise, seitlich verschoben. werden kann, ist darin zu sehen, dass die im Bett liegende Person nunmehr wesentlich einfacher. aufstehen kann. Denn nach weggenommenem Fußende nimmt die im Bett liegende Person bei entsprechender Hochverschwenkung des Rückenlehnenteils der Matratzenauflagevorrichtung automatisch eine sitzende Position ein. Ist das seitlich verschobene Fußende zudem mit Sicherheitsseitenteilen versehen, wie dies bei Kranken- oder Pflegebetten an sich üblich ist, so kann sich die sich aus dem Bett aufrichtende Person auf diesen hochgestellten Sicherheitsseitenteilen abstützen, wobei sie mit der einen Hand das ihr zugewandte Sicherheitsseitenteil des wegbewegten Fußendes und mit der anderen Hand das Sicherheitsseitenteil, welches sich auf der anderen Längsseite des Bettrahmens neben dem Beckenbereich der Person befindet, ergreift. Diese beiden Sicherheitsseitenteile können also nach Art von Stuhllehnen benutzt werden, und zwar sowohl beim Aufrichten aus dem Bett als auch beim Herablassen auf das Bett zur Einnahme einer Sitzhaltung. Alternativ können seitlich des Sitzflächenteils Abstützlehnen (z.B. durch Aufstecken) angebracht werden.

Die Erfindung wird nachfolgend anhand mehrerer Ausführungsbeispiele näher erläutert. Im Einzelnen zeigen dabei:
- Fig. 1: in Seitenansicht und schematisch ein Kranken- oder Pflegebett mit längs vertikaler Ebenen getrennten Bettrahmen und getrennter Matratzenauflagevorrichtung, wobei der Bettrahmen in seiner Normalverschiebungsposition relativ zum Untergestell gezeigt ist,
- Fig. 2: das Bett gemäß Fig. 1 ebenfalls in Seitenansicht, wobei jedoch der Bettrahmen gegenüber dem Untergestell nun so weit verschoben ist, dass die Unterteilungsebene zumindest der Matratzenauflagevorrichtung außerhalb des vom Untergestell eingenommenen Bereichs liegt,
- Fign. 3 und 4: Draufsichten auf das Bett in den Positionen gemäß der Fign. 1 und 2,
- Fig. 5: eine Draufsicht auf das Bett in dessen Verschiebungsposition gemäß Fig. 2, wobei die seitliche Verschiebbarkeit des Fußendes des Betts (fußteilseitiger Teil des Bettrahmens und der Matratzenauflagevorrichtung) erkennbar ist,
- Fig. 6: eine detailliertere Darstellung der Verbindung der beiden Bettrahmenteile und der beiden Matratzenauflageteile bei sich in der Normalposition befindendem Bett,
- Fig. 7: eine detaillierte Ansicht der Verbindung zwischen den beiden Bettrahmenteilen und den beiden Matratzenauflageteilen bei sich in der Verschiebungsposition gemäß Fig. 2 befindendem Bett,
- Fig. 8: eine Darstellung ähnlich der gemäß Fig. 7 jedoch bei noch verriegelten Bettrahmenteilen,
- Fig. 9: eine Darstellung der Situation, in der das Unterschenkel- und das Oberschenkelteil der Matratzenauflagevorrichtung relativ zum Sitzteil hochgestellt sind,
- Fig. 10: die Situation, in der das Unterschenkelteil der Matratzenauflagevorrichtung motorisch angehoben und das Oberschenkelteil abfallend schrägverlaufend ist,
- Fig. 11: eine perspektivische Seitenansicht des Betts mit seitlich verschobenem Fußende und mit der Matratzenauflagevorrichtung in einer Position wie bei einem Stuhl bzw. Sessel,
- Fig. 12: eine andere perspektivische Darstellung des Betts in der Position gemäß Fig. 11,
- Fig. 13: eine Seitenansicht des Betts in der Position gemäß den Fign. 11 und 12 zur Verdeutlichung der in dieser Position möglichen Anhebung des Unterschenkelteils,
- Fig. 14: die Situation des Betts mit Matratzenauflagevorrichtung in der Position gemäß den Fign. 11 bis 13, wobei zusätzlich als weitere Aufstehhilfe der vom Untergestell gestützte Bettrahmenteil schräggestellt ist,
- Fig. 15: eine weitere perspektivische Darstellung des Betts in der Position gemäß Fig. 14,
- Fig. 16: eine Seitenansicht des Betts gemäß einer alternativen Ausgestaltung mit zusammenfahrbarem Untergestell in Normalposition des Betts und
- Fig. 17: in Seitenansicht das Bett gemäß Fig. 16 bei zusammengefahrenem Untergestell zur seitlichen Verschiebung des Fußteils des Betts.

In den Fign. 1 bis 10 ist schematisch ein Kranken- oder Pflegebett 10 gezeigt, das wahlweise wie ein Sessel oder Stuhl genutzt werden kann, wobei das verschwenkbare Rückenteil der Matratzenauflagevorrichtung die Rückenlehne des Stuhls und die geteilten Sicherheitsseitenteile wie Armlehnen des Stuhls genutzt werden können.

Das Bett 10 weist ein Untergestell 12 auf, das höhenverstellbar ist. Das Untergestell 12 ist mit vier Standbeine 14,16 (im Normalfall mit verriegelbaren Laufrollen) versehen, die teleskopisch oder auf andere Art und Weise höhenveränderbar sind und an ihren oberen Enden durch Verbindungselemente 18 (siehe auch die Fign. 3 und 4) untereinander verbunden sind. Die kopfteilseitigen Standbeine 16 bilden das kopfteilseitige Ende 17 des Untergestells 12, während die fußteilseitigen Standbeine 14 das fußteilseitige Ende 15 des Untergestells 12 definieren.

An dem höhenverstellbaren Untergestell 12 ist ein Bettrahmen 20 horizontal verschiebbar gelagert. Der Bettrahmen 20 umfasst am Kopfende 21 des Betts 10 ein Kopfteil 22 sowie am Fußende 23 des Betts 10 ein Fußteil 24. Das Kopfteil 22 und das Fußteil 24 sind durch zwei Seitenteile 26 miteinander verbunden. Die beiden Seitenteile 26 sind verschiebbar an dem oberen Ende des Untergestells 12 gelagert. Für eine automatische Verschiebung des Bettrahmens 20 gegenüber dem Untergestell 12 dient ein Motor 28.

In dem Bettrahmen 20 ist eine (vierteilige) Matratzenauflagevorrichtung 30 angeordnet, die ein verschwenkbares Rückenteil 32, ein feststehendes Sitzteil 34, ein verschwenkbares Oberschenkelteil 36 und ein beweglich angeordnetes Unterschenkelteil 38 aufweist, wobei alternativ das Oberschenkelteil und das Sitzteil auch zu einem verstellbaren Sitzflächenteil zusammengefasst sein können, wie es bei dreiteiligen Matratzenauflagevorrichtungen der Fall ist. Das Unterschenkelteil 38 ist mit dem Oberschenkelteil 36 gelenkig verbunden und wird bei Verschwenkung des Oberschenkelteils 36 (siehe den Pfeil 40) mitbewegt, wobei es an seinem zum Oberschenkelteil 36 weisenden (Verbindungs- )Ende angehoben und damit schräggestellt wird. Die Verschwenkbarkeit des Rückenteils 32 ist in Fig. 1 durch den Pfeil 42 angedeutet.

Eine Besonderheit des Bettes gemäß den Fign. 1 bis 10 ist in der Teilung des Bettrahmens 20 und der Matratzenauflagevorrichtung 30 im Bereich der in den Fign. 6 und 8 vertikal eingezeichneten Unterteilungsebenen 44 und 45 zu sehen. Beidseitig der Unterteilungsebene 44 befindet sich nun pro Seitenteil 26 des Bettrahmens 20 ein kopfteilseitiger Abschnitt 26a und ein fußteilseitiger Abschnitt 26b. Die beiden so entstehenden Bettrahmenteile, nämlich der kopfteilseitige Bettrahmenteil 20a und der fußteilseitige Bettrahmenteil 20b sind quer zur Längserstreckung des Betts 10 gegeneinander verschiebbar, und zwar in der Unterteilungsebene 44, wie es in Fig. 5 gezeigt bzw. angedeutet ist. Ebenso ist die Matratzenauflagevorrichtung 30 durch die Unterteilungsebene 45 in einen kopfteilseitigen Teil 30a und einen fußteilseitigen Teil 30b unterteilt. In diesem Ausführungsbeispiel umfasst der kopfteilseitigen Teil 30a der Matratzenauflagevorrichtung 30 dessen Rückenteil 32, Sitzteil 34 und Oberschenkelteil 36, während der fußteilseitige Teil 30b der Matratzenauflagevorrichtung das Unterschenkelteil 38 aufweist. Die Aufteilung kann aber auch anders getroffen werden. Es sei erwähnt, dass die beiden Unterteilungsebenen 44 und 45 auch zusammenfallen können. Das bedeutet, dass die gelenkige Verbindung von Unterschenkelteil 38 und Oberschenkelteil 36 in der Unterteilungsebene 45 seitlich verschiebbar ausgeführt ist.

Die zuvor erwähnte seitliche Verschiebbarkeit des fußteilseitigen Bettrahmenteils 20b ermöglicht es, das Bett 10 wie einen Sessel bzw. einen Stuhl benutzen zu können, um aus dem Bett 10 aufzustehen bzw. sich auf das Bett 10 hinzusetzen. Bei Normalgebrauch das Betts 10, wie in Fig. 1 gezeigt, befindet sich die Unterteilungsebene 44 im Bereich des Untergestells 12 zwischen dessen Enden 15 und 17. Würde man in diesem Zustand des Bettrahmens 20 den fußteilseitigen Teil 20b des Bettrahmens 20 verschieben, so wären Bereiche des Untergestells 12, nämlich die fußteilseitigen Standbeine 14, hinderlich. Daher kann der Bettrahmen 20 gegenüber dem Untergestell 12 (bezogen auf die Darstellung in Fig. 1) horizontal verfahren werden, bis sich die Unterteilungsebene 44 außerhalb des vom Untergestell 12 eingenommenen Bereichs befindet (siehe Fig. 2).

Die Position und Einstellung des Betts 10 zur Nutzung desselben wie einen Stuhl oder Sessel als Aufstehhilfe ist in den Fign. 11 bis 15 gezeigt. Zu erkennen ist, dass die auf der Matratzenauflagevorrichtung liegende Matratze 46 zweiteilig ausgeführt ist und einen kopfteilseitigen Abschnitt 48 sowie einen fußteilseitigen Abschnitt 50 umfasst. Der fußteilseitige Abschnitt 50 liegt auf dem Unterschenkelteil 38 der Matratzenauflagevorrichtung 30 auf, während der kopfteilseitige Abschnitt 48 der Matratze 46 auf dem Rückenteil 32, dem Sitzteil 34 und dem Oberschenkelteil 36 der Matratzenauflagevorrichtung 30 aufliegt und durch Einfasselemente 47 gegen ein Verrutschen zum Fußende 23 des Betts 10 hin gesichert ist. Das Unterschenkelteil 38 ist mit zwei Sicherheitsseitenteilen 52 versehen, die in den Fign. 1 und 2 in der aufgestellten Position gezeigt sind, in der sie seitlich der Matratze 46 über deren Oberseite ragen. Ferner sind in Fig. 12 zwei Armlehnenteile 54 und 55 gezeigt, das in diesem Ausführungsbeispiel am Bettrahmen 20, und zwar an dessen Seitenteilabschnitt 26a feststehend angeordnet ist (beispielsweise durch Aufstecken oder dergleichen abnehmbarer Befestigung). Das Armlehnenteil 54 erstreckt sich dabei im wesentlichen geradlinig nach oben, während das Armlehnenteil 55 von dem Bettrahmenseitenteil aus sich zunächst über die Matratze 46 (oder leicht winklig nach oben) bis etwa zur Mitte der Sitzfläche und von dort weiter nach oben erstreckt. Auch das Rückenteil 32 der Matratzenauflagevorrichtung 30 weist zwei Sicherheitsseitenteile 56 auf. Wie anhand von Fig. 13 zu erkennen ist, können nun beim Aufstehen aus dem Bett 10 die Armlehnen 54 und 55 wie die Armenlehnen eines Stuhls zur Abstützung beim Auf- und Absetzen genutzt werden.

In den Fign. 1 bis 10 ist ferner zu erkennen, dass das verschiebbare Fußende 23 des Betts 10 durch Standbeine 58 mit Laufrollen 60 abgestützt ist. Dies ist nach der Erfindung nicht zwingend erforderlich, erleichtert aber die Verschiebbarkeit des Fußendes 23 gegenüber dem übrigen das Kopfende 21 des Betts umfassenden Bettrahmens 20. Die Standbeine 58 können hochklappbar oder abnehmbar ausgebildet sein.

Die Fign. 6 bis 10 verdeutlichen im Detail, wie die Verbindung der sich beidseitig der Unterteilungsebenen 44 und 45 befindenden Teile des Betts 10 realisiert ist. So weist das Oberschenkelteil 36 der Matratzenauflagevorrichtung einen Rahmen 62 oder dergleichen auf, der mit einem ersten C-förmigen Führungsprofilelement 64 versehen ist, das zum Unterschenkelteil 38 der Matratzenauflagevorrichtung hin offen ist. Das erste Führungsprofilelement 64 weist ein C-Profil auf, ist also mit einer Öffnung 66 in einem Bereich der Seitenwand des ersten Führungsprofilelements 64 versehen. In dem ersten Führungsprofilelement 64 befindet sich ein verschiebbar geführtes erstes zylindrisches Profilteil 68, das über ein erstes Verbindungselement 70 mit dem Unterschenkelteil 38 verbunden ist. Dieses erste Verbindungselement 70 erstreckt sich durch die Öffnung 66 im ersten Führungsprofilelement 64. Auf diese Art und Weise ist es möglich, dass bei (aktiver) Verschwenkung des Oberschenkelteils 38 (siehe den Pfeil 40 in Fig. 10) das Unterschenkelteil 38 mitgenommen und dabei ebenfalls verschwenkt wird. Andererseits ist das Unterschenkelteil 38 beim manuellen Anheben über das C-Profil starr mit dem Oberschenkelteil 36 gekoppelt, das somit mit angehoben wird (Fig. 9).

Dennoch ist es durch die gelenkige Verbindung zwischen dem Oberschenkelteil 36 und dem Unterschenkelteil 38 möglich, beide Teile lateral gegeneinander zu verschieben, wie es z.B. in Fig. 5 angedeutet ist. Dabei bleibt die gelenkige Verbindung erhalten bzw. besteht der Vorteil darin, dass nach dem Zurückverschieben des Fußendes 23 aus der Position gemäß den Fign. 1 bis 4 wieder automatisch die gelenkige Verbindung zwischen Oberschenkelteil 36 und Unterschenkelteil 38 gegeben ist, wie sie für die ordnungsgemäße Funktion der Matratzenauflagevorrichtung 30 erforderlich ist. Diese Funktionalität wird automatisch erreicht, ohne dass es einer besonderen Geschicklichkeit bedarf. Dies erhöht den Komfort bezüglich der Bedienbarkeit des Betts.

Auch der Bettrahmen 20 ist durch das Zusammenspiel eines Führungsprofilelements mit einem darin geführten Körper versehen, so dass das Fußende 23 des Betts 10 gegenüber dem übrigen Teil des Betts 10 seitlich verschiebbar ist. Hierzu weist der kopfteilsseitige Bettrahmenteil 20a an seinem dem Bettrahmenteil 20b zugewandten Ende ein zweites Führungsprofilelement 72 mit C-Profil auf, in dem ein zweites zylindrisches Profilelement 74 verschiebbar geführt ist. Das zweite Führungsprofilelement 72 weist eine Öffnung 76 in seiner Seitenwand auf, durch die sich ein Verbindungselement 78 erstreckt, das mit dem Bettrahmenteil 20b verbunden ist.

In den Fign. 1 bis 10 ist ferner zu erkennen, dass das Unterschenkelteil 38 an seinem dem Fußteil 24 des Betts 10 zugewandten Ende über ein Gleit- oder Rollenelement 80 an den Abschnitten 26b der Seitenteile 26 des Bettrahmenteils 20b abgestützt sein kann. Dabei erfolgt diese Abstützung an den Innenseiten der Abschnitte 26b des Bettrahmens 20. Dadurch ist das Unterschenkelteil 38 am Bettrahmen 20 geführt, und zwar insbesondere dann, wenn das Fußende 23 seitlich verschoben wird. Dann nämlich wird das Unterschenkelteil 38 automatisch mitgenommen. Unterschenkelteil 38 und das Bettrahmenteil 20b des Fußendes 23 des Betts 10 lassen sich also stets gemeinsam seitlich verschieben, auch wenn die für die Verschiebung erforderliche Kraft nur auf eines dieser beiden Teile ausgeübt wird. Eine scherenartige Hochstellerkonstruktion 82 (Scherenstützsteller in den Fign. 3 bis 5 angedeutet) ist quer zur Längserstreckung des Betts 10 zwischen Bettrahmenteil 20b und Matratzenauflagevorrichtungsteil 30b angeordnet. Diese Hochstellerkonstruktion 82 sorgt für eine gegen Seitenkräfte scherfeste Verbindung von Unterschenkelteil 38 mit dem fußteilseitigen Bettrahmenteil 20b.

Die laterale Verschiebbarkeit des Fußendes 23 des Betts 10 wurde vorstehend unter Verwendung einer gelenkigen bzw. verschiebbaren Verbindung der Teile 20a und 20b des Bettrahmens 20 sowie der Unterschenkel- und Oberschenkelteil 38,36 der Matratzenauflagevorrichtung 30 beschrieben, wobei die Profilelemente und Lagerelemente an dem Bettrahmenteil 20a bzw. dem Oberschenkelteil 36 angeordnet sind. Es ist selbstverständlich, dass man diese Art der gelenkigen und/oder verschiebbaren Lagerung auch "umgedreht" realisieren kann, dass also die Führungsprofilelemente 64,72 am Unterschenkelteil 38 der Matratzenauflagevorrichtung 30 bzw. am fußteilseitigen Bettrahmentell 20b des Bettrahmens 20 angeordnet sind.

Beim Hochfahren des Bettrahmens 20 durch das höhenverstellbare Untergestell 12 sollte verhindert werden, dass das Fußende 23 dann, wenn es nicht mehr über die Laufrolle 60 abgestützt ist, unbeabsichtigt abklappen kann. Dies kann man durch einen dafür vorgesehenen Bolzen 84 als Versteifungselement 86 realisieren. In jedem Seitenteil 26 des Bettrahmens 20 kann ein derartiger Bolzen 84 angeordnet sein, der von beiden Seitenteilabschnitten 26a und 26b aufgenommen ist, wenn sich das Bett nicht in seiner Verschiebungsposition gemäß Fig. 2, also z.B. in der Verschiebungsposition gemäß Fig. 1 befindet (siehe auch die Detailzeichnungen gemäß Fign. 6 und 7). Diese Versteifungselemente 86 verstärken die Verbindung zwischen den beiden Abschnitten 26a und 26b jedes Seitenteils 26 des Bettrahmens. Sie sind mit dem Untergestell 12 verbunden und liegen in Führungskanälen 88 der kopfteilseitigen Abschnitte 26a der Seitenteile 26. In der Normalverschiebeposition des Betts (siehe Fign. 1 und 6) tauchen sie in Aufnahmekanäle 90 der fußteilseitigen Abschnitte 26b der Bettrahmenseitenteile 26 ein, während sie in der Position des Betts zur seitlichen Verschiebung des Fußendes 23 aus den Aufnahmekanälen 90 herausbewegt sind.

Zusätzlich existieren an den Seitenteilen 26 des Bettrahmens 20 noch z.B. manuell zu betätigende Verriegelungselemente 92,93, die in der Position des Betts zur seitlichen Verschiebung des Fußendes 23 dieses gegen unbeabsichtigte seitliche Verschiebungen sichern und ferner beim Zurückbewegen als Begrenzungsanschläge wirken.

Nachfolgend soll wiederum unter Bezugnahme auf die Fign. 1 bis 10 näher auf die Funktionsweise und Bedienbarkeit des Betts 10 eingegangen werden.

Grundsätzlich gilt, dass die Relativverschiebbarkeit von Untergestell 12 und Bettrahmen 20 nur dann möglich ist, wenn sich das höhenverstellbare Untergestell 12 in seiner Minimalhöhenposition befindet, wie dies in Fig. 1 gezeigt ist. Das Erreichen dieser Position wird durch einen oder mehrere Detektoren (beispielsweise Endschalter, nicht dargestellt) erkannt. In dieser Situation stützt sich das Fußende 23 des Betts 10 über die Standbeine 58 ab.

Soll nun das Bett 10 in die Position für einen Ausstieg aus dem Bett an dessen Fußende vorbereitet werden, so kann zunächst die Matratzenauflagevorrichtung 30 in die entsprechende Position überführt werden, indem das Rückenteil 32 hochgestellt und gegebenenfalls das Oberschenkelteil 36 leicht schräggestellt wird, wie dies in den Fign. 11 bis 15 gezeigt ist.

Zur seitlichen Verschiebung des Fußendes 23 muss zunächst der Bettrahmen 20 gegenüber dem Untergestell 12 in Längserstreckung des Betts 10 verschoben werden, bis ausgehend von der Normalposition gemäß Fig. 1 die Position gemäß Fig. 2 erreicht ist. Diese Position wird durch einen Detektor 94 erkannt. In dieser Position (zweite Längsverschiebungsposition) geben die Versteifungselemente 86 die fußteilseitigen Abschnitte 26b der Seitenteile 26 des Bettrahmens 20 frei, wie dies auch anhand eines Vergleichs der Fign. 6 und 7 zu erkennen ist. Die Fign. 3 und 4 zeigen die Draufsichten auf das Bett 10 in der Normalposition (erste Längsverschiebungsposition gemäß Fig. 3) und der zweiten Längsverschiebungsposition gemäß Fig. 4. Eine seitliche Verschiebbarkeit des Fußendes 23 wird nunmehr lediglich noch durch die Verriegelungselemente 92 verhindert. In Fig. 4 ist angedeutet, dass zum Verschieben des Fußendes 23 in Richtung des Pfeils 96 das Verriegelungselement 93 entriegelt werden muss. Nunmehr kann die Verschiebung des Fußendes 23 des Betts in Richtung des Pfeils 96 erfolgen, wie es in Fig. 5 gezeigt ist. Es sei an dieser Stelle noch erwähnt, dass die Verriegelungselemente 92 und 93 die Seitenteilabschnitte 26b des Bettrahmens 20 lediglich von außen umfassen. Wenn also eines der beiden Verriegelungselemente 92,93 entriegelt ist, kann das Fußende 23 des Betts 10 seitlich über das betreffende Verriegelungselement hinaus verschoben werden, wobei das andere Verriegelungselement sich immer noch in seiner Verriegelungsposition befindet, aber bezüglich einer Verriegelung nicht wirksam ist (siehe das Verriegelungselement 92 in Fig. 5). Beim Zurückbewegen des Fußteils 23 des Betts 10 dient dann dieses Verriegelungselement 92 als Anschlag und begrenzt damit den Verschiebungsweg des Fußteils 23. Die Position des Fußteils 23 außerhalb seiner Mittenposition gemäß den Fign. 3 und 4 wird durch einen Detektor 98 erkannt. Sobald dieser Detektor nicht die Einnahme der Mittenposition des Fußteils 23 des Betts 10 anzeigt, ist die Verstellung des Untergestells 12 nur bis zu einer geringfügig über der Minimalhöhe liegenden Höhe möglich (einige weniger Zentimeter), um nämlich das als Stuhl bzw. Sessel umfunktionierte Bett auf eine bequeme Sitzhöhe anheben zu können. Die weitere Höhenverstellung des Untergestells 12 ist unterbunden, da andernfalls das Fußende 23 nicht mehr über seine Standbeine 58 abgestützt wäre und damit das hochgefahrene Bett bei Vertikalbelastungen auf das Fußende 23 kippen und im schlimmsten Fall das Fußende 23 des Betts abbrechen könnte. Insoweit wird also bei Detektion der zweiten Längsverschiebungsposition gemäß. Fig. 2 durch den Detektor 94 die Höhenverstellung des Untergestells 12 auf den soeben beschriebenen geringfügigen Verstellbereich eingeschränkt.

Ferner ist in der Stuhl- bzw. Sesselposition des Betts 10 gemäß den Fign. 11 bis 15 noch eine Schrägstellung des kopfteilseitigen Bettrahmenteils 20a möglich (siehe Fign. 14 und 15), was der weiteren Erleichterung des Aufstehens dient.

In den Fign. 16 und 17 ist eine Variante des Betts 10 gemäß den Fign. 1 bis 15 gezeigt. Sofern die in den Fign. 16 und 17 gezeigten Bestandteile des Betts 10" den Einzelbestandteilen des Betts 10 konstruktions- bzw. funktionsmäßig gleichen, sind sie mit den gleichen Bezugszeichen versehen.

Der Unterschied zwischen den Betten 10 und 10" besteht darin, dass gemäß dem Ausführungsbeispiel der Fign. 16 und 17 das Bett 10" ein zusammenfahrbares Untergestell 12 aufweist, dessen kopfteilseitigen Standbeine 16 nicht verschiebbar mit dem Bettrahmen 20 verbunden sind, während die fußteilseitigen Standbeine 14 verschiebbar mit dem Bettrahmen 20 gekoppelt sind. Um also das Bett 10" aus seiner Normalposition gemäß Fig. 16 (erste Relativverschiebungsposition zwischen Untergestell und Bettrahmen) in die Position (zweite Relativverschiebungsposition) zu überführen, in der das Fußende 23 seitlich verschiebbar ist, wird also das Untergestell 12 zusammengezogen bzw. zusammengefahren, so dass die Unterteilungsebene 44 der Matratzenauflagevorrichtung 30 sich außerhalb des vom Untergestell 12 eingenommenen Bereichs befindet bzw. mit dem fußteilseitigen Ende des Untergestells 12 im wesentlichen fluchtet. Sämtliche im Zusammenhang mit dem Bett 10 gemäß den Fign. 1 bis 15 beschriebene technische und funktionale Merkmale sind auch bei dem Bett 10" gemäß Fign. 16 und 17 gegeben.

## Patentansprüche

1. Bett, insbesondere Kranken- oder Pflegebett, mit
- einem Bettrahmen (20), der zwei Seitenteile (26) an den Lateralseiten, ein Kopfende (21) und ein Fußende (23) aufweist,
- einer Matratzenauflagevorrichtung (30), die ein verstellbares Rückenteil (32), ein Sitzflächenteil (34,36) und ein verstellbares Unterschenkelteil (38) aufweist, und
- einem Untergestell (12) unter dem Bettrahmen (20), wobei das Untergestell (12) ein dem Fußende (23) zugewandtes fußendeseitiges Ende (15) und ein dem Kopfende (21) zugewandtes kopfendeseitiges Ende (17) aufweist,
**dadurch gekennzeichnet,**
- **dass** die Matratzenauflagevorrichtung (30) längs einer im wesentlichen parallel zum Fuß- und Kopfende (24,22) des Bettrahmens (20) verlaufende Unterteilungsebene (44) in einen fußendeseitigen Teil (30b) und einen kopfendeseitigen Teil (30a) unterteilt ist,
- **dass** der Bettrahmen (20) längs einer im wesentlichen parallel zur Unterteilungsebene (44) der Matratzenauflagevorrichtung (30) verlaufenden Unterteilungsebene (45) in einen fußendeseitigen Bettrahmenteil (20b) sowie einen kopfendeseitigen Bettrahmenteil (20a) unterteilt ist,
- **dass** die fußendeseitigen Teile (20b,30b) von Bettrahmen (20) und Matratzenauflagevorrichtung (30) wahlweise an ihren jeweils zugehörigen kopfendeseitigen Teilen (20a,30a) arretierbar oder relativ zu diesen bewegbar sind,
- **dass** der Bettrahmen (20) und das Untergestell (12) relativ zueinander in einer zu den Seitenteilen (26) des Bettrahmens (20) parallelen Längsrichtung insbesondere motorisch längsverschiebbar sind, und zwar zwischen einer ersten und einer zweiten Relativverschiebungsposition,
- wobei sich in der ersten Relativverschiebungsposition die Unterteilungsebene (44) der Matratzenauflagevorrichtung (30) im Bereich zwischen den fußendeseitigen und kopfendeseitigen Enden (15,17) des Untergestells (12) befindet und
- wobei in der zweiten Relativverschiebungsposition die Unterteilungsebene (44) der Matratzenauflagevorrichtung (30) mit dem fußendeseitigen Ende (15) des Untergestells (12) im wesentlichen fluchtet oder sich zwischen dem fußendeseitigen Ende (15) des Untergestells (12) und dem Fußende (23) des Bettrahmens (20) befindet und
- **dass** die fußendeseitigen Teile (20b,30b) der Matratzenauflagevorrichtung (30) und des Bettrahmens (20) seitlich über die Lateralseiten des Bettrahmens (20) hinaus verschiebbar sind.

2. Bett nach Anspruch 1, **dadurch gekennzeichnet, dass** die fußendeseitigen Teile (20b,30b) des Bettrahmens (20) und der Matratzenauflagevorrichtung (30) jeweils insbesondere seitlich verschiebbar aneinander geführt sind.

3. Bett nach Anspruch 1 oder 2, **dadurch gekennzeichnet, dass** die fußendeseitigen Teile (20b,30b) relativ zu den kopfendeseitigen Teilen (20a,30a) von Bettrahmen (20) und Matratzenauflagevorrichtung (30) unter Verbleib einer Verbindung zwischen den jeweiligen fußende- und kopfendeseitige teilen verschiebbar sind.

4. Bett nach Anspruch 1 oder 2, **dadurch gekennzeichnet, dass** die fußendeseitigen Teile (20b,30b) relativ zu den kopfendeseitigen Teilen (20a,30a) von Bettrahmen (20) und Matratzenauflagevorrichtung (30) zwecks Trennung derselben verschiebbar sind.

5. Bett nach einem der Ansprüche 1 bis 4, **dadurch gekennzeichnet, dass** das Untergestell (12) zwischen einer Minimalhöhe und einer Maximalhöhe höhenverstellbar ist und dass die Längsverschiebbarkeit von Bettrahmen (20) und Untergestell (12) bei sich im wesentlichen in Minimalhöhe befindendem Untergestell (12) freigegeben ist und/oder die Höhenverstellbarkeit des Untergestells (12) in der ersten Relativverschiebungsposition von Bettrahmen (20) und Untergestell (12) freigegeben ist und/oder die Höhenverstellung des Untergestells (12) in der zweiten Relativverschiebungsposition von Bettrahmen (20) und Untergestell (12) bis zu einer Höhe geringfügig oberhalb der Minimalhöhe freigegeben ist.

6. Bett nach einem der Ansprüche 1 bis 5, **dadurch gekennzeichnet, dass** der fußendeseitige Teil (20b) des Bettrahmens (20) gegenüber einem Untergrund, auf den das Untergestell (12) positionierbar ist, abstützbar ist.

7. Bett nach Anspruch 5 oder 6, **dadurch gekennzeichnet, dass** an jedem Seitenteil (26) des Bettrahmens (20) zwischen einem fußendeseitigen und einem kopfendeseitigen Abschnitt (26b,26a) des Seitenteils (26) ein Versteifungselement (86) angeordnet ist, das sich beidseitig der Unterteilungsebene (45) des Bettrahmens (20) erstreckt und in die beiden Abschnitte (26a,26b) jedes Seitenteils (26) eingetaucht ist, wenn Bettrahmen (20) und Untergestell (12) eine andere als die zweite Relativverschiebungsposition einnehmen.

8. Bett nach Anspruch 7, **dadurch gekennzeichnet, dass** die Versteifungselemente (86) in der zweiten Relativverschiebungsposition von Bettrahmen (20) und Untergestell (12) manuell betätigbar und damit bewegbar und in einer anderen als der zweiten Relativverschiebungsposition arretierbar sind oder dass jedes Versteifungselement (86) relativ zum Untergestell (12) feststehend angeordnet ist und automatisch außer Eingriff mit den beiden fußendeseitigen Abschnitten (26b) der Seitenteile (26) des Bettrahmens (20) kommt, wenn Bettrahmen (20) und Untergestell (12) ihre zweite Relativverschiebungsposition einnehmen.

9. Bett nach einem der Ansprüche 7 bis 8, **dadurch gekennzeichnet, dass** die Versteifungselemente (86) jeweils als Bolzen (84) ausgebildet sind, dass an beiden Abschnitten (26a,26b) jedes Seitenteils (26) des kopfendeseitigen Bettrahmenteils (20a) jeweils ein Führungskanal (88) zur Führung des betreffenden Bolzens (84) an dem fußendeseitigen Abschnitt (26b) des Seitenteils (26) ein Aufnahmekanal (90) zur Aufnahme des Bolzens (84) angeordnet ist und dass die Bolzen (84) während der Relativverschiebung von Bettrahmen (20) und Untergestell (12) in den Führungsund Aufnahmekanälen (88,90) angeordnet sind und sich in der zweiten Relativverschiebungsposition außerhalb der Aufnahmekanäle (90) befinden.

10. Bett nach einem der Ansprüche 1 bis 9, **dadurch gekennzeichnet, dass** mindestens ein Verriegelungselement (92,93) zur wahlweisen mechanischen Verriegelung der fuß- und kopfendeseitigen Bettrahmenteile (20b,20a) zur Verhinderung einer unbeabsichtigten Relativbewegung der fußendeseitigen und kopfendeseitigen Teile (20a,20b,30a,30b) von Bettrahmen (20) und Matratzenauflagevorrichtung (30) bei sich in der zweiten Relativverschiebungsposition befindlichem Bettrahmen (20) und Untergestell (12) angeordnet ist.

11. Bett nach einem der Ansprüche 1 bis 10, **dadurch gekennzeichnet, dass** die Unterteilungsebene (45) der Matratzenauflagevorrichtung (30) zwischen dem Sitzflächenteil (34,36) und dem Unterschenkelteil (38) verläuft.

12. Bett nach einem der Ansprüche 1 bis 11, **dadurch gekennzeichnet, dass** das Sitzflächenteil der Matratzenauflagevorrichtung (30) ein Sitzteil (34) und ein verstellbares Oberschenkelteil (36) aufweist, das zwischen dem Sitzteil (34) und dem Unterschenkelteil (38) angeordnet ist, und dass die Unterteilungsebene (45) der Matratzenauflagevorrichtung (30) zwischen dem Oberschenkelteil (36) und dem Unterschenkelteil (38) verläuft.

13. Bett nach einem der Ansprüche 1 bis 12, **dadurch gekennzeichnet, dass** die fußendeseitigen Teile (20b,30b) des Bettrahmens (20) und der Matratzenauflagevorrichtung (30) jeweils mittels Gelenken mit im wesentlichen parallel zu den Unterteilungsebenen (44,45) und quer zur Längsverschiebungsrichtung von Bettrahmen (20) und Untergestell (12) verlaufenden Achsen gelenkig mit ihren zugehörigen kopfteilseitigen Teilen verbunden sind.

14. Bett nach Anspruch 12 oder 13, **dadurch gekennzeichnet, dass** jedes Gelenk einen im wesentlichen C-förmigen Profilteil (64,72) und einen von diesem aufgenommenen, im wesentlichen zylindrischen Profilteil (68,74) aufweist, der in dem im wesentlichen C-förmigen Profilteil (64,72) verschiebbar geführt ist.

15. Bett nach einem der Ansprüche 12 bis 14, **dadurch gekennzeichnet, dass** die Achse des Gelenks zwischen den beiden Teilen (20a,20b) des Bettrahmens (20) oberhalb von dessen Seitenteilen (26) verläuft.

16. Bett nach einem der Ansprüche 1 bis 15, **dadurch gekennzeichnet, dass** der fußendeseitige Teil (30b) der Matratzenauflagevorrichtung (30) mittels einer Stützstellerschere (82) relativ zum fußendeseitigen Teil (20b) des Bettrahmens (20) schrägstellbar ist, wobei die Stützstellerschere (82) zwei quer zu den Seitenteilen (26) des Bettrahmens (20) verlaufende, sich kreuzende Streben aufweist, die an ihren Enden verschiebbar und drehbar mit den fußendeseitige Teilen (30b,20b) von Matratzenauflagevorrichtung (30) und Bettrahmen (20) verbunden und wahlweise in einer von mehreren sich kreuzenden Schrägstellungen feststellbar sind.

17. Bett nach einem der Ansprüche 1 bis 16, **dadurch gekennzeichnet, dass** das Untergestell (12) in seiner zu den Seitenteilen (26) des Bettrahmens (20) parallelen Längserstreckung relativ zum Bettrahmen (20) längenveränderbar ist.

18. Bett nach Anspruch 17, **dadurch gekennzeichnet, dass** das Untergestell (12) an seinem kopfendeseitigen Ende (17) gegen Verschiebungen relativ zum Bettrahmen (20) gesichert mit diesem verbunden und an seinem fußendeseitigen Ende (15) längsverschiebbar mit dem Bettrahmen (20) verbunden ist.

19. Bett nach einem der Ansprüche 1 bis 18, **dadurch gekennzeichnet, dass** das Untergestell (12) eine kopfendeseitige und eine fußendeseitige Abstützeinrichtung (14,16) mit auf einem Untergrund positionierbaren unteren Enden und diesen gegenüberliegenden oberen Enden aufweist und dass die kopf- und fußendeseitigen Enden (15,17) des Untergestells (12) durch den Abstand der oberen Enden der kopfendeseitigen und der fußendeseitigen Abstützeinrichtung des Untergestells (12) definiert ist.

20. Bett nach einem der Ansprüche 1 bis 19, **dadurch gekennzeichnet, dass** der Bettrahmen (20) in Längserstreckung relativ zum Untergestell (12) zwischen den beiden Relativverschiebungspositionen verfahrbar ist.

## Claims

1. A bed, particularly a hospital bed or nursing bed, comprising
- a bed frame (20) comprising two side portions (26) on the lateral sides, a head end (21), and a foot end (23),
- a mattress support structure (30) comprising an adjustable back section (32), a seat-surface section (34,36) and an adjustable lower-leg section (38), and
- a base (12) arranged below the bed frame (20), said base (12) comprising a foot-end-side end (15) facing toward the foot end (23), and a head-end-side end (17) facing toward the head end (21),
**characterized in**
- **that** the mattress support structure (30) is subdivided, along a subdivision plane (44) extending substantially parallel to the head and foot ends (24,22) of the bed frame (20), into a foot-end-side section (30b) and a head-end-side section (30a),
- **that** the bed frame (20) is subdivided, along a subdivision plane (45) extending substantially parallel to the subdivision plane (44) of the mattress support structure (30), into a foot-end-side bed frame section (20b) and a head-end-side bed frame section (20a),
- **that** the foot-end-side sections (20b,30b) of the bed frame (20) and of the mattress support structure (30) are selectively lockable to their respectively associated head-end-side sections (20a,30a) or moveable relative to said portions,
- **that** the bed frame (20) and the base (12) are longitudinally displaceable relative to each other, particularly in a motorized manner, in a longitudinal direction extending parallel to the side portions (26) of the bed frame (20), said displacement being performed between a first and a second relative displacement position,
- where, in said first relative displacement position, the subdivision plane (44) of the mattress support structure (30) is located in the region between the foot-end-side and head-end-side ends (15,17) of the base (12), and
- where, in said second relative displacement position, the subdivision plane (44) of the mattress support structure (30) is substantially in alignment with the foot-end-side end (15) of the base (12) or is located between the foot-end-side end (15) of the base (12) and the foot portion (23) of the bed frame (20), and
- the foot-end-side sections (20b,30b) of the mattress support structure (30) and of the bed frame (20) are laterally displaceable beyond the lateral sides of the bed frame (20).

2. The bed according to claim 1, **characterized in that** the foot-end-side sections (20b,30b) of the bed frame (20) and of the mattress support structure (30) are respectively displaceably guided on each other, particularly for lateral displacement.

3. The bed according to claim 1 or 2, **characterized in that** the foot-end-side sections (20b,30b) relative to the head-end-side sections (20a, 30a) of the bed frame (20) and of the mattress support structure (30) are displaceable while a connection is maintained between the respective foot-end- and head-end-side sections.

4. The bed according to claim 1 or 2, **characterized in that** the foot-end-side sections (20b,30b) relative to the head-end-side sections (20a, 30a) of the bed frame (20) and of the mattress support structure (30) are displaceable for separating said sections.

5. The bed according to any one of claims 1 to 4, **characterized in that** the base (12) is height-adjustable between a minimum height and a maximum height and that the longitudinal displaceability of the bed frame (20) and the base (12) is allowed when the base (12) is located substantially at the minimum height, and/or the height adjustability of the base (12) is allowed in case of the first relative displacement position of the bed frame (20) and the base (12), and/or the height adjustability of the base (12) is allowed up to a height slightly above the minimum height in case of the second relative displacement position of the bed frame (20) and the base (12).

6. The bed according to any one of claims 1 to 5, **characterized in that** the foot-end-side section (20b) of the bed frame (20) is adapted to be supported on a ground surface on which the base (12) can be positioned.

7. The bed according to claim 5 or 6, **characterized in that**, on each side portion (26) of the bed frame (20), between a foot-end-side and a head-end-side section (26b,26a) of the side portion (26), a stiffening element (86) is arranged which extends on both sides of the subdivision plane (45) of the bed frame (20) and is immersed into the two sections (26a,26b) of each side portion (26) when the bed frame (20) and the base (12) assume a relative displacement position other than the second relative displacement position.

8. The bed according to claim 7, **characterized in that**, in the second relative position of the bed frame (20) and the base (12), the stiffening elements (86) can be manually actuated and thus are movable and lockable in a displacement position other than the second relative displacement position, or each stiffening element (86) is arranged stationary relative to the base (12) and is automatically released from engagement with the two foot-end-side sections (26b) of the side portions (26) of the bed frame (20) when the bed frame (20) and the base (12) assume their second relative displacement position.

9. The bed according to any one of claims 7 to 8, **characterized in that** the stiffening elements (86) are respectively formed as bars (84), that, on both sections (26a,26b) of each side portion (26) of the head-end-side bed frame section (20a), a respective guiding channel (88) is arranged for guiding the respective bar (84) on the foot-end-side section (26b) of the side portion (26) and a receiving channel (90) is arranged for receiving said bar (84), and that, during the relative displacement of the bed frame (20) and the base (12), the bars (84) are located in the guiding and receiving channels (88,90), and, in the second relative displacement position, the bars are located outside the receiving channels (90).

10. The bed according to any one of claims 1 to 9, **characterized in that** at least one locking element (92,93) is provided for selective mechanical locking of the foot- and head-end-side bed frame sections (20b,20a) so as to prevent undesired relative movement of the foot-end-side and head-end-side sections (20a,20b,30a,30b) of the bed frame (20) and the mattress support structure (30) when the bed frame (20) and the base (12) are arranged in the second relative displacement position.

11. The bed according to any one of claims 1 to 10, **characterized in that** the subdivision plane (45) of the mattress support structure (30) extends between the seat-surface section (34,36) and the lower-leg section (38).

12. The bed according to any one of claims 1 to 11, **characterized in that** the seat-surface section of the mattress support structure (30) comprises a seat section (34) and an adjustable upper-leg section (36) which is arranged between said seat section (34) and said lower-leg section (38), and that the subdivision plane (45) of the mattress support structure (30) extends between said upper-leg section (36) and said lower-leg section (38).

13. The bed according to any one of claims 1 to 12, **characterized in that** the foot-end-side sections (20b,30b) of the bed frame (20) and of the mattress support structure (30) are respectively articulated to their associated head-end-side sections by means of joints having axes extending substantially parallel to the subdivision planes (44,45) and transverse to the longitudinal displacement direction of the bed frame (20) and of the base (12).

14. The bed according to claim 12 or 13, **characterized in that** each of said joints comprises a substantially C-shaped profiled member (64,72) and a substantially cylindrical profiled member (68,74) received by the latter and being displaceably guided in the substantially C-shaped profiled member (64,72).

15. The bed according to any one of claims 12 to 14, **characterized in that** the axis of said joint extends between the two sections (20a,20b) of the bed frame (20) above the side portions (26) of the bed frame.

16. The bed according to any one of claims 1 to 15, **characterized in that** the foot-end-side section (30b) of the mattress support structure (30) is adapted to be brought into an inclined position relative to the foot-end-side section (20b) of the bed frame (20) by means of a scissors-type adjustable support structure (82), said scissors-type adjustable support structure (82) comprising two mutually intersecting bars extending in transverse direction to the side portions (26) of the bed frame (20), which bars on their ends are displaceably and rotationally connected to the foot-end-side sections (30b,20b) of the mattress support structure (30) and of the bed frame (20), and are selectively lockable in any one of a plurality of mutually intersecting inclined positions.

17. The bed according to any one of claims 1 to 16, **characterized in that** the base (12) is adapted to have its length adjusted relative to the bed frame (20) in the longitudinal direction of the base parallel to the side portions (26) of the bed frame (20).

18. The bed according to claim 17, **characterized in that** the base (12) on its head-end-side end (17) is connected to the bed frame while being secured against displacement relative to the bed frame (20), and on its foot-end-side end (15) is connected to the bed frame (20) for longitudinal displacement thereon.

19. The bed according to any one of claims 1 to 18, **characterized in that** the base (12) comprises a head-end-side and a foot-end-side support means (14,16) having lower ends to be positioned on the ground and upper ends opposite to said lower ends, and that the head-end-side and foot-end-side ends (15,17) of the base (12) are defined by the distance between the upper ends of said head-end-side and foot-end-side support means of the base (12).

20. The bed according to any one of claims 1 to 19, **characterized in that** the bed frame (20) is displaceable in the longitudinal direction relative to the base (12) between the two relative displacement positions.

## Revendications

1. Lit, en particulier lit de malade ou de soins, comprenant
- un cadre de lit (20) qui présente deux parties latérales (26) sur les côtés latéraux, une extrémité de tête (21) et une extrémité de pied (23),
- un dispositif support de matelas (30) qui présente une partie dossier réglable (32), une partie surface d'assise (34,36) et une partie jambes réglable (38), et
- un support (12) placé sous le cadre de lit (20), le support (12) présentant une extrémité côté extrémité de pied (15) dirigée vers l'extrémité de pied (23) et une extrémité côté extrémité de tête (17) dirigée vers l'extrémité de tête (21),
**caractérisé**
- **en ce que** le dispositif support de matelas (30) est divisé, le long d'un plan de division (44) qui s'étend sensiblement parallèlement aux extrémités de pied et de tête (24, 22) du cadre de lit (20), en une partie côté extrémité de pied (30b) et une partie côté extrémité de tête (30a),
- **en ce que** le cadre de lit (20) est divisé, le long d'un plan de division (45) s'étendant sensiblement parallèlement au plan de division (44) du dispositif support de matelas (30), en une partie de cadre de lit côté extrémité de pied (20b) et une partie de cadre de lit côté extrémité de tête (20a),
- **en ce que** les parties côté extrémité de pied (20b, 30b) du cadre de lit (20) et du dispositif support de matelas (30) peuvent être, au choix, bloquées au niveau des parties côté extrémité de tête correspondantes respectives (20a, 30a) ou rendues mobiles par rapport à ces dernières,
- **en ce que** le cadre de lit (20) et le support (12) peuvent être déplacés en translation longitudinale l'un par rapport à l'autre, en particulier de façon motorisée, dans une direction longitudinale parallèle aux parties latérales (26) du cadre de lit (20), et ceci entre des première et seconde positions de translation relative,
- le plan de division (44) du dispositif support de matelas (30) se trouvant dans la première position de translation relative dans la région située entre les extrémités côté extrémité de pied et côté extrémité de tête (15, 17) du support (12),
- le plan de division (44) du dispositif support de matelas (30) coïncidant sensiblement avec l'extrémité côté extrémité de pied (15) du support (12) ou se trouvant entre l'extrémité côté extrémité de pied (15) du support (12) et l'extrémité de pied (23) du cadre de lit (20) dans la deuxième position de translation relative et
- **en ce que** les parties côté extrémité de pied (20b, 30b) du dispositif support de matelas (30) et du cadre de lit (20) peuvent être déplacées latéralement au-delà des côtés latéraux du cadre de lit (20).

2. Lit selon la revendication 1, **caractérisé en ce que** les parties côté extrémité de pied (20b, 30b) du cadre de lit (20) et du dispositif support de matelas (30) sont guidées respectivement l'une par rapport à l'autre, en particulier en translation latérale.

3. Lit selon la revendication 1 ou 2, **caractérisé en ce que** les parties côté extrémité de pied (20b, 30b) peuvent être déplacées en translation par rapport aux parties côté extrémité de tête (20a, 30a) du cadre de lit (20) et du dispositif support de matelas (30) tout en conservant la liaison entre les parties côté extrémité de pied et les parties côté extrémité de tête respectives.

4. Lit selon la revendication 1 ou 2, **caractérisé en ce que** les parties côté extrémité de pied (20b, 30b) peuvent être déplacées par rapport aux parties côté extrémité de tête (20a, 30a) du cadre de lit (20) et du dispositif support de matelas (30) pour les séparer les unes des autres.

5. Lit selon l'une des revendications 1 à 4, **caractérisé en ce que** le support (12) est réglable en hauteur, entre une hauteur minimale et une hauteur maximale, et **en ce que** la possibilité de translation longitudinale du cadre de lit (20) et du support (12) est autorisée lorsque le support (12) se trouve sensiblement à sa hauteur minimale et/ou la possibilité de réglage en hauteur du support (12) est autorisée dans la première position de translation relative du cadre de lit (20) et du support ( 12) et/ou le réglage en hauteur du support (12) est autorisé jusqu'à une hauteur légèrement supérieure à la hauteur minimale dans la deuxième position de translation relative du cadre de lit (20) et du support (12).

6. Lit selon l'une des revendications 1 à 5, **caractérisé en ce que** la partie côté extrémité de pied (20b) du cadre de lit (20) peut être mise en appui par rapport à un sol sur lequel le support (12) peut être positionné.

7. Lit selon la revendication 5 ou 6, **caractérisé en ce qu'**au niveau de chaque partie latérale (26) du cadre de lit (20) est disposé, entre des segments côté extrémité de pied et côté extrémité de tête (26b, 26a) de la partie latérale (26), un élément de renforcement (86) qui s'étend des deux côtés du plan de division (45) du cadre de lit (20) et qui plonge dans les deux segments (26a, 26b) de chaque partie latérale (26) lorsque le cadre de lit (20) et le support (12) prennent une position de translation relative autre que la deuxième.

8. Lit selon la revendication 7, **caractérisé en ce que**, dans la deuxième position de translation relative du cadre de lit (20) et du support (12), les éléments de renforcement (86) peuvent être actionnés manuellement et ainsi déplacés et **en ce qu'**ils peuvent être bloqués dans une position de translation relative autre que la deuxième, ou **en ce que** chaque élément de renforcement (86) est monté fixe par rapport au support (12) et se dégage automatiquement de la prise avec les deux segments côté extrémité de pied (26b) des parties latérales (26) du cadre de lit (20) lorsque le cadre de lit (20) et le support (12) prennent leur deuxième position de translation relative.

9. Lit selon l'une des revendications 7 à 8, **caractérisé en ce que** les éléments de renforcement (86) sont réalisés chacun sous la forme d'un tourillon (84), **en ce qu'**est prévu, au niveau des deux segments (26a, 26b) de chaque partie latérale (26) de la partie de cadre de lit côté extrémité de tête (20a) un canal de guidage (88) pour le guidage du tourillon correspondant (84) et, dans le segment côté extrémité de pied (26b) de la partie latérale (26) un canal de réception (90) destiné à recevoir le tourillon (84), et **en ce que** les tourillons (84) sont disposés dans les canaux de guidage et de réception (88, 90) pendant la translation relative du cadre de lit (20) et du support (12), et se trouvent en dehors des canaux de réception (90) dans la deuxième position de translation relative.

10. Lit selon l'une des revendications 1 à 9, **caractérisé en ce qu'**au moins un élément de verrouillage (92,93) servant au verrouillage mécanique sélectif des parties du cadre de lit côté extrémité de pied et côté extrémité de tête (20b, 20a) est disposé pour empêcher un mouvement relatif inopiné des parties côté extrémité de pied et côté extrémité de tête (20a, 20b, 30a, 30b) du cadre de lit (20) et du dispositif support de matelas (30) lorsque le cadre de lit (20) et le support (12) se trouvent dans la deuxième position de translation relative.

11. Lit selon l'une des revendications 1 à 10, **caractérisé en ce que** le plan de division (45) du dispositif support de matelas (30) s'étend entre la partie surface d'assise (34, 36) et la partie jambes (38).

12. Lit selon l'une des revendications 1 à 11, **caractérisé en ce que** la partie surface d'assise du dispositif support de matelas (30) présente une partie assise (34) et une partie cuisses réglable (36) qui est disposée entre la partie assise (34) et la partie jambes (38) et **en ce que** le plan de division (45) du dispositif support de matelas (30) s'étend entre la partie cuisses (36) et la partie jambes (38).

13. Lit selon l'une des revendications 1 à 12, **caractérisé en ce que** les parties côté extrémité de pied (20b, 30b) du cadre de lit (20) et du dispositif support de matelas (30) sont reliées de façon articulée à leurs parties côté extrémité de tête respectives au moyen d'articulations comprenant des axes qui s'étendent sensiblement parallèlement aux plans de division (44, 45) et transversalement à la direction de translation longitudinale du cadre de lit (20) et du support (12).

14. Lit selon l'une des revendications 12 ou 13, **caractérisé en ce que** chaque articulation présente une partie de profilé sensiblement en forme de C (64, 72) et une partie de profilé sensiblement cylindrique (68, 74) qui est reçue par celle-ci, et qui est guidée de façon mobile en translation dans la partie de profilé sensiblement en forme de C (64, 72).

15. Lit selon l'une des revendications 12 à 14, **caractérisé en ce que** l'axe de l'articulation s'étend entre les deux parties (20a, 20b) du cadre de lit (20) au-dessus des parties latérales (26) de ce cadre.

16. Lit selon l'une des revendications 1 à 15, **caractérisé en ce que** la partie côté extrémité de pied (30b) du dispositif support de matelas (30) peut être inclinée par rapport à la partie côté extrémité de pied (20b) du cadre de lit (20) au moyen de ciseaux d'appui réglables (82), les ciseaux d'appui réglables (82) présentant deux barres qui se croisent et s'étendent transversalement aux parties latérales (26) du cadre de lit (20), lesdites barres étant reliées à leurs extrémités aux parties côté extrémité de pied (30b, 20b) du dispositif support de matelas (30) et du cadre de lit (20) de façon mobile en translation et en rotation, et pouvant être immobilisées sélectivement dans l'une de plusieurs positions obliques qui se croisent.

17. Lit selon l'une des revendications 1 à 16, **caractérisé en ce que** le support (12) est réglable en longueur par rapport au cadre de lit (20) dans son extension longitudinale parallèle aux parties latérales (26) du cadre de lit (20).

18. Lit selon la revendication 17, **caractérisé en ce qu'**à son extrémité côté extrémité de tête (17), le support (12) est relié au cadre de lit (20) de façon à éviter tout déplacement en translation par rapport à ce dernier et qu'à son extrémité côté extrémité de pied (15), il est relié au cadre de lit (20) de façon mobile en translation longitudinale.

19. Lit selon l'une des revendications 1 à 18, **caractérisé en ce que** le support (12) présente des dispositifs d'appui du côté de l'extrémité de tête et du côté de l'extrémité de pied (14, 16) qui possèdent des extrémités inférieures pouvant être positionnées par rapport à un sol et des extrémités supérieures à l'opposé, et **en ce que** les extrémités du support (12) côté extrémité de tête et côté extrémité de pied (15, 17) sont définies par l'écartement entre les extrémités supérieures du dispositif d'appui du support (12) côté extrémité de tête et côté extrémité de pied.

20. Lit selon l'une des revendications 1 à 19, **caractérisé en ce que** le cadre de lit (20) peut être déplacé en extension longitudinale par rapport au support (12) entre les deux positions de translation relative.
